# EUROPÄISCHE PATENTANMELDUNG

(11) **EP 2 425 805 A1**
(43) Veröffentlichungstag der Anmeldung: **07.03.2012**
(21) Anmeldenummer: 10401158.0
(22) Anmeldetag: 07.09.2010
(51) Int. Cl.: A61G 9/02, A47L 15/00, A47L 15/42, A47L 15/46

(54) **Verfahren zur Reinigung von Spülgütern**

(71) Anmelder: Miele & Cie. KG, 33332 Gütersloh (DE)
(72) Erfinder: Dittert, Jörg, 33613 Bielefeld (DE); Hemkendreis, Oliver, 33428 Harsewinkel (DE); Herbst, Christof, 33442 Herzebrock-Clarholz (DE); Horstmann, Peter, 33332 Gütersloh (DE); Mracek, Maik, 33607 Bielefeld (DE); Scheele, Roland, 33613 Bielefeld (DE); Schilling, Olaf, 49163 Bohmte (DE)

(57) **Zusammenfassung**

Die Erfindung betrifft ein Verfahren zur Reinigung von Spülgütern (8), insbesondere Steckbecken (9), Urinflaschen (10) und/oder dergleichen mittels einer Spüleinrichtung (1). Um ein Verfahren zur Reinigung von Spülgütern (8) anzugeben, das bei gleichzeitig vereinfachter Handhabung beste Spülergebnisse liefert, wird mit der Erfindung ein Verfahren zur automatisierten Reinigung von Spülgütern (8), insbesondere Steckbecken (9), Urinflaschen (10) und/oder dergleichen mittels einer programmgesteuerten Spüleinrichtung (1) vorgeschlagen, bei dem eine Erkennung der Beladung der Spüleinrichtung (1) mit Spülgut (8) durchgeführt, ein von mehreren vorgegebenen Reinigungsprogrammen in Abhängigkeit der erkannten Beladung ausgewählt und automatisch gestartet wird, wobei im Falle einer nicht erfolgreichen Beladungserkennung (15) ein vorausgewähltes Reinigungsprogramm gestartet wird.

## Beschreibung

Die Erfindung betrifft ein Verfahren zur Reinigung von Spülgütern, insbesondere Steckbecken, Urinflaschen und/oder dergleichen mittels einer Spüleinrichtung.

Spüleinrichtungen zum Spülen von Spülgütern, insbesondere Steckbecken, Urinflaschen und/oder dergleichen sind aus dem Stand der Technik an sich bekannt ebenso auch Verfahren zur Reinigung von Spülgütern, weshalb es eines gesonderten druckschriftlichen Nachweises an dieser Stelle nicht bedarf. Die Verfahrensabwicklung geht in aller Regel wie folgt vonstatten: Die Spüleinrichtung wird mit zu reinigenden Spülgütern beladen. Es findet dann der eigentliche Reinigungsvorgang statt, der mehrstufig ausfallen kann. So kann zum Beispiel in einer ersten Stufe eine Reinigung mittels Kaltwasser vorgesehen sein. Daran anschließend erfolgt eine thermische Desinfektion mittels Heißdampf. Nach erfolgter Abkühlung können die gereinigten Spülgüter der Spüleinrichtung wieder entnommen werden.

Die aus dem Stand der Technik vorbekannten Spüleinrichtungen verfügen über Bedieneinheiten, die es einem Verwender ermöglichen, ein Reinigungsprogramm auszuwählen. In aller Regel werden von der Spüleinrichtung eine Mehrzahl von unterschiedlichen Reinigungs- oder Spülprogrammen zur Verfügung gestellt, aus denen der Bediener auswählen kann. Nach manueller Auswahl des Reinigungs- oder Spülprogramms durch den Verwender startet die Spüleinrichtung das ausgewählte Spülprogramm und es findet eine entsprechende Reinigung der von der Spüleinrichtung aufgenommenen Spülgüter statt.

Obgleich sich vorbekannte Verfahren zur Reinigung von Spülgütern im alltäglichen Praxiseinsatz bewährt haben, besteht Verbesserungsbedarf. Es ist insbesondere eine vereinfachte Handhabung angestrebt.

Ausgehend vom Vorbeschriebenen ist es deshalb die Aufgabe der Erfindung, ein Verfahren zur Reinigung von Spülgütern anzugeben, das bei gleichzeitig vereinfachter Handhabung beste Spülergebnisse liefert.

Zur Lösung dieser Aufgabe wird verfahrensseitig vorgeschlagen ein Verfahren zur automatisierten Reinigung von Spülgütern, insbesondere Steckbecken, Urinflaschen und/oder dergleichen mittels einer programmgesteuerten Spüleinrichtung, bei dem eine Erkennung der Beladung der Spüleinrichtung mit Spülgut durchgeführt, ein von mehreren vorgegebenen Reinigungsprogrammen in Abhängigkeit der erkannten Beladung ausgewählt und automatisch gestartet wird, wobei im Falle einer nicht erfolgreichen Beladungserkennung ein vorausgewähltes Reinigungsprogramm gestartet wird.

Mit der Erfindung wird ein Verfahren vorgeschlagen, das eine automatisierte Reinigung ermöglicht. Einem Verwender stehen eine Mehrzahl von vorgegebenen Reinigungsprogrammen zur Verfügung. Die erfindungsgemäße Besonderheit besteht nun darin, dass eine Spülguterkennung durchgeführt wird und in Abhängigkeit der erkannten Spülgutbeladung ein Reinigungsprogramm ausgewählt und automatisch gestartet wird. Sollte keine erfolgreiche Beladungserkennung durchgeführt werden, so erfolgt eine Reinigung nach einem für diesen Fall vorausgewählten Reinigungsprogramm.

Im Unterschied zum Stand der Technik bedarf es keiner manuellen Programmauswahl durch den Verwender. Der Verwender kann vielmehr in gewohnter Weise eine Bestückung der Spüleinrichtung vornehmen. Sobald dies geschehen ist und die Spüleinrichtung zwecks zu startendem Reinigungs- bzw. Spülvorgang geschlossen wird, erfolgt eine Erkennung des zu reinigenden Spülguts. Diese Erkennung erfolgt automatisch.

In Abhängigkeit der erkannten Beladung erfolgt eine Auswahl des Reinigungsprogrammes. Es stehen bevorzugter Weise eine Vielzahl von Reinigungsprogrammen zur Auswahl. Eines davon wird in Abhängigkeit des detektierten Beladungszustands ausgewählt und automatisch gestartet.

Sollte eine Erkennung des Beladungszustandes nicht möglich sein, so wird ein für diesen Fall vorausgewähltes Reinigungsprogramm gestartet, bei dem es sich bevorzugterweise um ein Standard-Reinigungsprogramm handelt, dass in jedem Fall eine ausreichende Reinigungsqualität gewährleistet. Es wird so in vorteilhafter Weise sichergestellt, dass ein Reinigungsprogramm in jedem Fall gestartet wird, auch dann, wenn die Beladungserkennung ohne Ergebnis bleibt.

Die erfindungsgemäße Verfahrensdurchführung zeichnet sich dadurch aus, dass sie im Unterschied zum Stand der Technik nicht von einer manuellen Programmvorgabe durch den Verwender abhängig ist. Das erfindungsgemäße Reinigungsverfahren geht vielmehr automatisiert vonstatten, wobei die Durchführung eines Reinigungsprogramms vollautomatisch in Abhängigkeit einer zuvor durchgeführten Beladungserkennung durchgeführt wird. Manuelle Fehlbedienungen können so ausgeschlossen werden, was die gesamte Verfahrensanwendung vereinfacht und sicherer gestaltet. Das erfindungsgemäße Verfahren ermöglicht deshalb auch ein verbessertes Reinigungsergebnis.

Darüber hinaus ist die erfindungsgemäße Verfahrensdurchführung weniger zeitaufwändig und für einen Verwender sehr viel einfacher in der Bedienung. Darüber hinaus lässt sich der Ressourcenverbrauch insbesondere von Wasser infolge von manuellen Fehlbedienungen verringern.

Die automatische Beladungserkennung gestattet es darüber hinaus, manuelle Fehlbeladungen zu erkennen, beispielsweise solche, die aufgrund fehlpositionierten Spülgutes zu einer hygienisch nur unzureichenden Reinigung führen würde. Dadurch, dass einem Verwender angezeigt wird, dass eine automatische Spülguterkennung nicht möglich ist, wird ihm vorrichtungsseitig bewusst gemacht, dass eine nicht ordnungsgemäße Beladung der Spüleinrichtung vorliegt. Andernfalls wäre eine automatische Spülguterkennung möglich. Dem Verwender wird so also die Möglichkeit gegeben, eine neue Beschickung der Spüleinrichtung mit dem Ziel einer ordnungsgemäßen und beste Spülergebnisse erlaubenden Positionierung des Spülgutes innerhalb der Spüleinrichtung vorzunehmen.

Es können gemäß einem Vorschlag der Erfindung drei mögliche Spül- oder Reinigungsprogramme zur Auswahl stehen. Ein Kurzprogramm, ein Standardprogramm sowie ein Intensivprogramm. Je nach erkannter Beladungssituation wird eines dieser drei Programme automatisch ausgewählt.

Gemäß einem weiteren Merkmal der Erfindung wird einem Verwender der Spüleinrichtung das automatisch ausgewählte Reinigungsprogramm bekanntgemacht. Der Verwender weiß also, welches Reinigungsprogramm ausgewählt wurde.

Die vorgegebenen Reinigungsprogramme besitzen eine wenigstens annähernd identische Startphase, d. h., zu Beginn des Programmablaufs werden in allen vorgegebenen Reinigungsprogrammen wenigstens annähernd identische Programmschritte mit wenigstens annähernd identischen Programmparametern durchgeführt.

Es kann weiterhin vorgesehen sein, dass das gestartete Reinigungsprogramm verwenderseitig überstimmbar ist. Hierzu müssen dann entsprechende Bedieneinrichtungen vorgesehen sein. Als Zeitspanne für die mögliche Überstimmung kann in besonders vorteilhafter Weise die Startphase vorgesehen sein, in der noch keine Diversifikation vorhanden ist. Diese Vorgehensweise ist zeitoptimiert, so dass für das eventuelle Umwählen des Programms dann kein Timeout erforderlich ist. Nach Beendigung der Startphase kann die verwenderseitige Überstimmung gesperrt sein.

Der Beladungszustand der Spüleinrichtung wird gemäß einem weiteren Merkmal der Erfindung mittels einer optischen Detektionseinrichtung erfasst. Diese Detektionseinrichtung verfügt bevorzugterweise über Infrarot-LED's und Infrarot-Sensoren. Es wird so eingangsseitig der Spüleinrichtung ein mehrere parallele Lichtlinien aufweisendes Lichtgitter ausgebildet. Bei einer Beschickung der Spüleinrichtung wird das Spülgut durch das Lichtgitter gefahren, was dann eine optische Erkennung ermöglicht.

Gemäß einem weiteren Merkmal der Erfindung ist vorgesehen, dass mögliche Beladungszustände der Spüleinrichtung vor der erstmaligen Durchführung eines Reinigungsprogramms erfasst und auf diese Weise eingelernt werden.

Ein solches "Einlernen" geht wie folgt vonstatten. Die Spüleinrichtung wird mit einer möglichen Konstellation von Spülgütern beladen. Dieser Beladungszustand wird von der Detektionseinrichtung erfasst. Dem so erfassten Zustand wird verwenderseitig eines der zur Auswahl stehenden Reinigungsprogramme zugeordnet. In einer komplexeren Variante kann der Verwender das in Frage kommende Reinigungsprogramm ähnlich einem Baukastensystem aus einzelnen Programmbausteinen selbst zusammenstellen und dabei ggfs. einzelne Programmparameter ändern. Erfolgt nun im bestimmungsgemäßen Betrieb eine diesem erlernten Beladungszustand identische oder wenigstens ähnliche Beladung der Spüleinrichtung, so wird der Beladungszustand erkannt und das diesem Beladungszustand verwenderseitig zugeordnete Programm wird automatisch gestartet.

Die erfindungsgemäße Verfahrensdurchführung eignet sich insbesondere für eine Spüleinrichtung, die der Reinigung von Steckbecken, Urinflaschen und/oder dergleichen dient, d. h. für einen Steckbecken-Reinigungsautomat.

Ein Steckbecken-Reinigungsautomat dient insbesondere der Reinigung von Steckbecken, Urinflaschen und gegebenenfalls Stuhleimern. Zur Gewährleistung eines wunschgemäßen Reinigungsergebnisses ist das von einem Steckbecken-Reinigungsautomat aufzunehmende Spülgut an den dafür vorgesehenen Stellen im Reinigungsraum des Steckbecken-Spülautomats zu positionieren. Zu diesem Zweck ist in aller Regel eine Steckbeckenaufnahme in Form eines Drahtgestells vorgesehen. Dieses lässt hinsichtlich des zu reinigenden Spülguts, d. h. der zu reinigenden Steckbecken, Urinflaschen und/oder Eimern nur vorbestimmte Positionierungen zu. Es können daher eindeutige Beladungszustände definiert werden.

Ein möglicher Beladungszustand ist beispielsweise dadurch gegeben, dass nur Urinflaschen zur Reinigung anstehen. Diesem Beladungszustand ist als Reinigungsprogramm beispielsweise ein Kurzprogramm zugeordnet, demgemäß ausschließlich mit Kaltwasser und ohne Zusatz von chemischen Reinigern gereinigt wird.

Ein anderer Beladungszustand ergibt sich dadurch, dass wenigstens ein Steckbecken zu reinigen ist, mit oder ohne Kombination von Urinflaschen. Einem solchen Beladungszustand kann beispielsweise ein Standardprogramm zugeordnet sein, das beispielsweise gemäß wenigstens einem Reinigungsschritt mit Warmwasser spült.

Ein Intensivprogramm kann für den Fall einer besonderen Verschmutzung vorgesehen sein. In diesem Fall kann ein zusätzlicher Reinigungsschritt unter Verwendung von chemischen Reinigern vorgesehen sein.

Vorrichtungsseitig wird zur Lösung der vorstehenden Aufgabe vorgeschlagen eine Spüleinrichtung zur Durchführung des Verfahrens zur automatischen Reinigung von Spülgütern, insbesondere Steckbecken, Urinflaschen und/oder dergleichen, mit einer zur Spülgutaufnahme vorgesehenen Spülkammer, die eine mittels einer Tür fluiddicht verschließbare Beschickungsöffnung aufweist, und mit einer optischen Detektionseinrichtung, die als ein mehrere parallele Lichtlinien aufweisendes Lichtgitter ausgebildet ist, das die Beschickungsöffnung zumindest teilweise abdeckt.

Die Detektionseinrichtung dient in der schon vorbeschriebenen Weise der Erkennung des Beladungszustandes der Spüleinrichtung. In Abhängigkeit des erkannten Beladungszustandes wird ein Reinigungsprogramm ausgewählt und gestartet. Dabei stehen mehrere mögliche Reinigungsprogramme zur Verfügung, aus denen eines ausgewählt wird.

Um Fehlbedienungen minimieren zu können, wird auch der sogenannte "Leerbeladungszustand" erlernt. Der "Leerbeladungszustand" liegt vor, wenn sich innerhalb der von der Spüleinrichtung zur Verfügung gestellten Spülkammer kein Spülgut befindet. In diesem Fall ist der zumindest automatische Start eines Reinigungsprogramms ausgeschlossen. Einer versehentlichen Leerreinigung kann so vorgebeugt werden.

Weitere Merkmale und Vorteile der Erfindung ergeben sich aus der nachfolgenden Beschreibung anhand der Figuren. Dabei zeigen:
Figur 1 in schematischer Darstellung die erfindungsgemäße Verfahrensdurchführung;
Figur 2 in einer schematischen Perspektivdarstellung die erfindungsgemäße Spüleinrichtung;
Figur 3 die Spüleinrichtung nach Figur 2 mit geöffneter Tür;
Figur 4 in schematisch perspektivischer Darstellung die erfindungsgemäße Spüleinrichtung in teilgeschnittener Seitenansicht und
Figur 5 in schematischer Darstellung den Einsatz einer erfindungsgemäßen Spüleinrichtung.

Die Figuren 2 bis 4 zeigen eine Spüleinrichtung 1 nach der Erfindung.

Die Spüleinrichtung 1 weist ein Gehäuse 20 auf. Innerhalb dieses Gehäuses 20 ist ein Einsatz 3 angeordnet, wie insbesondere die teilgeschnittene Ansicht nach Figur 4 erkennen lässt. Der Einsatz 3 stellt die eigentliche Spülkammer 2 der Spüleinrichtung 1 zur Verfügung.

Die vom Einsatz 3 bereitgestellte Spülkammer 2 ist über eine Beschickungsöffnung 4 zugänglich. Mittels einer verschwenkbar angeordneten Tür 5 ist die Beschickungsöffnung 4 und damit die Spülkammer 2 fluiddicht verschließbar.

Die in den Figuren 2 bis 4 dargestellte Spüleinrichtung 1 betrifft eine solche insbesondere für Steckbecken 9 und Urinflaschen 10 als Spülgut 8. Insofern kann die in den Figuren 2 bis 4 dargestellte Spüleinrichtung 1 auch als Steckbecken-Spülautomat bezeichnet werden.

Figur 2 zeigt die erfindungsgemäße Spüleinrichtung 1 mit verschlossener Tür 5. Wie sich aus der Darstellung nach Figur 2 ergibt, trägt die Tür 5 außenseitig eine Bedieneinrichtung 22. Diese stellt einen Griff 21 bereit, der zur Handhabung der Tür 5 dient. Die Bedieneinrichtung 22 stellt ferner Bedienelemente 24 sowie eine Anzeigeeinrichtung 23 zur Verfügung. Mittels der Bedienelemente 24 kann eine Steuerung der Spüleinrichtung 1 vorgenommen werden. Die Anzeigeeinrichtung 23 dient insbesondere der Darstellung von Spülprogrammen, Status-Anzeigen und/oder dergleichen.

Wie insbesondere die Darstellung nach Figur 3 erkennen lässt, trägt die Tür 5 innenseitig ein Drahtgestell 30. Dieses Drahtgestell 30 dient der Aufnahme von Spülgut 8. Eine Bestückung des Drahtgestells 30 findet bei geöffneter Tür 5 statt, wie dies Figur 3 erkennen lässt. Nach einer ordnungsgemäßen Bestückung des Drahtgestells 30 mit Steckbecken 9 und/oder Urinflaschen 10 kann die Tür 5 in ihre Verschlussstellung verschwenkt werden, wie sie sich aus der Darstellung nach Figur 4 ergibt. In der Verschlussstellung der Tür 5 ist das vom Drahtgestell 30 aufgenommene Spülgut 8 in die vom Einsatz 3 bereitgestellte Spülkammer 2 hinein verschwenkt. In dieser Stellung kann nun eine bestimmungsgemäße Reinigung des Spülgutes 8 durchgeführt werden.

Die erfindungsgemäße Spüleinrichtung 1 verfügt über eine Detektionseinrichtung 6, die der Beladungserfassung dient. Mit Hilfe der Detektionseinrichtung 6 kann festgestellt werden, in welcher Weise eine Bestückung des Drahtgestells 30 mit Spülgut 8 vorliegt. In Abhängigkeit der Beladungserkennung wird in Durchführung des erfindungsgemäßen Verfahrens ein Reinigungsprogramm ausgewählt und dann ohne weitere Benutzereingaben automatisch gestartet.

Die Detektionseinrichtung 6 ist als optische Detektionseinrichtung 6 ausgestaltet. Die Detektionseinrichtung 6 stellt ein Lichtgitter 26 bereit, das sich aufgrund mehrerer parallel verlaufender Lichtlinien 27 ausbildet, wie insbesondere die Darstellung nach Figur 5 erkennen lässt. Das Lichtgitter 26 deckt die Beschickungsöffnung 4 zumindest teilweise ab, so dass durch die Beschickungsöffnung 4 in die Spülkammer 2 hineingebrachtes Spülgut 8 das Lichtgitter 26 passiert, infolgedessen eine Beladungserkennung möglich ist.

Zur Ausbildung der das Lichtgitter 26 bildenden Lichtlinien 27 sind eine Sendeeinheit 28 und eine Empfängereinheit 29 vorgesehen, die auf Infrarot-Basis arbeiten. Die Empfangseinheit 29 verfügt über Infrarotsensoren 31. Diesen Sensoren 31 sind senderseitig Infrarot-LED's als Sendedioden 7 zugeordnet. Die Sendedioden 7 (s. Figur 3) bilden die Sendeeinheit 28 aus. Wie die Zusammenschau der Figuren 3 und 5 erkennen lässt, ist jeweils einer Sendediode 7 ein Sensor 31 zugeordnet. Zwischen einer Sendediode 7 und dem zugehörigen Sensor bildet sich eine Lichtlinie 27 aus. In Höhenrichtung 25 sind sendeeinheitenseitig mehrere Dioden 7 und empfangseinheitenseitig mehrere Sensoren 31 übereinander angeordnet, so dass sich das aus mehreren Lichtlinien 27 bestehende Lichtgitter 26 ergibt.

Die erfindungsgemäße Spüleinrichtung 1 verfügt über eine Steuereinrichtung 11, die eine Verfahrensabwicklung zur automatischen Reinigung von Spülgütern 8 wie folgt erlaubt (vgl. Figur 1):

Beim Einschwenken der Tür 5 in ihre Schließstellung passiert das vom Drahtgestell 30 der Tür 5 aufgenommene Spülgut 8 das Lichtgitter 26 der Detektionseinrichtung 6. Infolgedessen kann mittels der Detektionseinrichtung 6 eine Beladungserkennung 15 erfolgen.

Die Detektionseinrichtung 6 gibt ein der erkannten Beladung entsprechendes Signal an eine Vergleichsschaltung 12. Dies ist in der Darstellung nach Figur 1 durch den Pfeil 17 symbolisiert. Als Teil der Steuereinrichtung 11 verfügt die Vergleichsschaltung 12 ihrerseits über einen Speicher 13, ein Vergleichsglied 16 und eine Programmsteuerung 14. Dabei steht das Vergleichsglied 16 in kommunikationstechnischer Verbindung sowohl mit dem Speicher 13 als auch mit der Programmsteuerung 14, was durch die Pfeile 18 und 19 symbolisiert ist.

Das von der Detektionseinrichtung 6 abgegebene Signal 17 gelangt zum Vergleichsglied 16 der Vergleichsschaltung 12. Hier findet ein Vergleich mit im Speicher 13 hinterlegten Beladungsszenarien statt. Bei Übereinstimmung mit der erkannten Beladungssituation einerseits und einem im Speicher 13 hinterlegten Beladungsszenario andererseits wird das zu diesem gespeicherten Beladungsszenario hinterlegte Spülprogramm ausgewählt und gestartet. Dies geschieht mittels der Programmsteuerung 14.

Es können beispielsweise drei Reinigungsprogramme vorgesehen sein, aus denen auszuwählen ist: Ein Kurzprogramm, ein Standardprogramm sowie ein Intensivprogramm. Das Kurzprogramm zeichnet sich beispielsweise durch eine einfache Wasserspülung mittels Kaltwasser aus. Beim Standardprogramm kann ein zusätzlicher Spülvorgang mittels Warmwasser vorgesehen sein. Beim Intensivprogramm kommt schließlich noch ein weiterer Spülschritt hinzu, beispielsweise ein Spülschritt unter Chemikalieneinsatz. Alle drei Programme besitzen eine wenigstens annähernd identische Startphase, in der gleiche oder ähnliche Programmschritte und Programmparameter verwendet werden. Die Startphase dauert ca. 30 Sekunden. In dieser Zeit kann das ausgewählte und automatisch ablaufende Programm vom Bediener noch manuell mittels der Bedieneinrichtung 22 geändert werden.

In Abhängigkeit der erkannten Beladung wird eines dieser drei vorgegebenen Reinigungsprogramme ausgesucht und gestartet.

Zur Durchführung einer sicheren Beladungserkennung müssen mögliche Beladungsszenarien zuvor seitens der Steuereinrichtung 11 erlernt werden. Grund hierfür ist der Umstand, dass das verwendete Spülgut, d. h. die Urinflaschen, Steckbecken und Stuhleimer sich in Form und Grö-βe unterscheiden. Das Erlernen geschieht dadurch, dass das Drahtgestell 30 in repräsentativer Weise bestückt wird. Beim Schließen der Tür 8 wird dieses Bestückungsszenario mittels der Detektionseinrichtung 6 erkannt und ein Verwender kann diesem Bestückungsszenario eines der drei möglichen Programme zuordnen. Tritt dann im bestimmungsgemäßen Verwendungsfall dieses Bestückungsszenario auf, so kann die Steuereinrichtung 11 das zugehörige Programm automatisch auswählen und starten. Ähnlich wird mit anderen möglichen Beladungen verfahren.

Der Speicher 13 ist bevorzugterweise so ausgelegt, dass eine Mehrzahl von möglichen Beschickungsszenarien erlernt und gespeichert werden können. Es kann beispielsweise vorgesehen sein, dass bis zu 10, gegebenenfalls bis zu 20 unterschiedliche Bestückungsszenarien erlernt und im Speicher 13 hinterlegt werden können.

Insgesamt wird mit der Erfindung ein Verfahren zur automatisierten Reinigung von Spülgütern 8 mittels einer programmgesteuerten Spüleinrichtung 1 vorgeschlagen, bei dem eine Erkennung der Beladung der Spüleinrichtung 1 mit Spülgut 8 durchgeführt, ein von mehreren vorgegebenen Reinigungsprogrammen in Abhängigkeit der erkannten Beladung ausgewählt und automatisch gestartet wird, wobei im Falle einer nicht erfolgreichen Beladungserkennung 15 ein vorausgewähltes Reinigungsprogramm gestartet wird. In der Regel ist dies das Standardprogramm.

## Patentansprüche

1. Verfahren zur automatisierten Reinigung von Spülgütern (8), insbesondere Steckbecken (9), Urinflaschen (10) und/oder dergleichen mittels einer programmgesteuerten Spüleinrichtung (1), bei dem eine Erkennung der Beladung der Spüleinrichtung (1) mit Spülgut (8) durchgeführt, ein von mehreren vorgegebenen Reinigungsprogrammen in Abhängigkeit der erkannten Beladung ausgewählt und automatisch gestartet wird, wobei im Falle einer nicht erfolgreichen Beladungserkennung (15) ein vorausgewähltes Reinigungsprogramm gestartet wird.

2. Verfahren nach Anspruch 1,
**dadurch gekennzeichnet,**
**dass** einem Verwender der Spüleinrichtung (1) das ausgewählte Reinigungsprogramm bekannt gemacht wird.

3. Verfahren nach Anspruch 1 oder 2,
**dadurch gekennzeichnet,**
**dass** die vorgegebenen Reinigungsprogramme eine wenigstens annähernd identische Startphase besitzen.

4. Verfahren nach mindestens einem der vorhergehenden Ansprüche,
**dadurch gekennzeichnet,**
**dass** das gestartete Reinigungsprogramm verwenderseitig überstimmbar ist.

5. Verfahren nach Anspruch 3 und 4,
**dadurch gekennzeichnet,**
**dass** das gestartete Reinigungsprogramm in der Startphase verwenderseitig überstimmbar ist.

6. Verfahren nach mindestens einem der vorhergehenden Ansprüche,
**dadurch gekennzeichnet,**
**dass** ein Beladungszustand der Spüleinrichtung (1) mittels einer optischen Detektionseinrichtung (6) erfasst wird.

7. Verfahren nach mindestens einem der vorhergehenden Ansprüche,
**dadurch gekennzeichnet,**
**dass** mögliche Beladungszustände der Spüleinrichtung (1) vor der erstmaligen Durchführung eines Reinigungsprogramms erfasst und auf diese Weise eingelernt werden.

8. Verfahren nach mindestens einem der vorhergehenden Ansprüche,
**gekennzeichnet durch** eine Steuereinrichtung (11), die mittels der Detektionseinrichtung (6) den Beladungszustand der Spüleinrichtung (1) erfasst und mit einer Vergleichsschaltung (12) den erfassten Ist-Beladungszustand mit erlernten Beladungszuständen vergleicht und im Falle der Gleichheit zwischen dem Ist-Beladungszustand und einem erlernten Beladungszustand das diesem erlernten Beladungszustand zugeordnete Reinigungsprogramm auswählt.

9. Spüleinrichtung (1) zur Durchführung des Verfahrens zur automatischen Reinigung von Spülgütern (8), insbesondere Steckbecken (9), Urinflaschen (10) und/oder dergleichen nach einem der vorhergehenden Ansprüche 1 bis 8, mit einer zur Spülgutaufnahme vorgesehenen Spülkammer (2), die eine mittels einer Tür (5) fluiddicht verschließbare Beschickungsöffnung (4) aufweist, und mit einer optischen Detektionseinrichtung (6), die als ein mehrere parallele Lichtlinien (27) aufweisendes Lichtgitter (26) ausgebildet ist, das die Beschickungsöffnung (4) zumindest teilweise abdeckt.
